# FASCICULE DE BREVET EUROPEEN

(11) **EP 1 957 792 B1**
(45) Date de publication et mention de la délivrance du brevet: **19.04.2017**
(21) Numéro de dépôt: 06830423.7
(22) Date de dépôt: 06.12.2006
(51) Int. Cl.: F03H 1/00, H05H 1/54

(54) **PROPULSEUR A PLASMA ELECTRONEGATIF**
ELEKTRONEGATIVES PLASMATRIEBWERK
ELECTRONEGATIVE PLASMA THRUSTER

(30) Priorité: 07.12.2005 FR 0512417
(43) Date de publication de la demande: 20.08.2008
(73) Titulaire: Ecole Polytechnique, 91128 Palaiseau Cedex (FR); Centre National de la Recherche Scientifique, 75016 Paris (FR)
(72) Inventeur: CHABERT, Pascal, F-75012 Paris (FR)
(74) Mandataire: Gevers & Orès
(86) Numéro de dépôt international: PCT/EP2006/069387
(87) Numéro de publication internationale: WO 2007/065915

(56) Documents cités:
- US-A- 3 177 654
- US-A1- 2006 042 224
- US-B1- 6 609 363
- J. SHIAO, A. SHIAO, T. HUNG, F. SHIAO, AND Y. TANG: "AIAA 2005-5385: The Dual-Plasma Jet Thrusters (with Electric Starters) by Using Dual-Plasma Fusion Fuel Cells as Their Power Source" AIAA PAPER, AMERICAN INSTITUTE OF AERONAUTICS AND ASTRONAUTICS, NEW YORK, US, no. 2005-5385, juin 2005 (2005-06), pages 1-14, XP008069911

## Description

L'invention se situe dans le domaine des propulseurs à plasma. Ces propulseurs peuvent par exemple être utilisés dans les satellites ou bien dans les engins spatiaux dont la propulsion nécessite des poussées faibles sur des temps longs, comme par exemple les sondes.

La propulsion d'engins dans l'espace (où la gravitation terrestre devient négligeable) requiert de faibles poussées (faible flux de matière éjectée), mais de fortes vitesses d'éjection du « carburant » pour minimiser la masse embarquée. En effet, l'augmentation de vitesse Δu d'un engin spatial est reliée à la vitesse d'éjection des gaz uₑ et aux masses initiales m₀ et finale m_{f} de carburant par l'équation suivante dite « rocket equation »: $Δu = {u}_{e} ln \left(\frac{{m}_{0}}{{m}_{f}}\right)$

Une vitesse d'éjection des gaz importante est donc impérative si l'on veut économiser du carburant. Les propulseurs plasma permettent d'atteindre ces fortes vitesses d'éjection. Deux quantités sont utilisées pour caractériser un propulseur, l'impulsion spécifique : ${I}_{s} = \frac{{u}_{e}}{{g}_{o}}$ exprimée en secondes, où *g₀* est la constante de gravité à la surface de la terre, et la poussée : $T = \dot{m} {u}_{e}$ où m est le débit massique.

Le principe des propulseurs à plasma décrit sur le schéma illustré en figure 1, est le suivant : le « carburant » (gaz) X est d'abord ionisé dans un plasma pour former des ions positifs X⁺ et des électrons e⁻, puis éjecté par accélération dans un champ électrique E (souvent créé par des grilles accélératrices), avant d'être neutralisé par un faisceau d'électrons Fe⁻ annexe positionné en aval de la zone accélératrice. La neutralisation est indispensable pour éviter que les engins spatiaux se chargent électriquement.

Les différents prototypes de propulseurs plasmas existant à ce jour, utilisent de manière générale un étage d'ionisation pour générer une source de matière chargée positivement (ions positifs), un étage d'accélération et une structure de neutralisation. Les sources d'ionisation, les structures accélératrices et neutralisatrices peuvent être variées. Mais, tous les propulseurs existant à ce jour n'utilisent que la matière chargée positivement (les ions positifs) pour la propulsion, la charge négative (les électrons) servant uniquement à l'ionisation et à la neutralisation.

L'article de J. SHIAO et al "The Dual-Plasma Jet Thrusters (with Electric Starters) by Using Dual-Plasma Fusion Fuel Cells as Their Power Source", AIAA 2005-5385, XP008069911, décrit un propulseur à plasma comprenant deux étages d'ionisation, des moyens d'alimentation en gaz ionisable électronégatif de l'un des deux étages d'ionisation, des moyens de création d'un champ électrique de manière à produire l'ionisation du gaz dans les deux étages d'ionisation, et des moyens d'extraction d'un flux d'ions négatifs et positifs, reliés respectivement aux deux étages d'ionisation et permettant l'extraction d'un flux d'ions positifs et l'extraction d'un flux d'ions négatifs assurant la neutralité électrique du propulseur.

Dans ce contexte, l'idée principale proposée dans la présente invention est d'utiliser un flux d'ions positifs et un flux d'ions négatifs pour la poussée. Pour cela, un gaz électronégatif (gaz à forte affinité électronique) est utilisé comme carburant.

La poussée est donc assurée par les deux types d'ions, l'un des types étant chargé positivement et l'autre négativement. Ces faisceaux d'ions se neutralisent (par exemple par recombinaison) en aval pour former un faisceau de molécules neutres rapides ce qui permet de s'affranchir d'une structure de neutralisation en aval de l'accélération.

Plus précisément la présente invention a pour objet un propulseur à plasma comprenant l'extraction d'un flux d'ions positifs caractérisé en ce qu'il comprend :
- un unique étage d'ionisation,
- des moyens d'alimentation en gaz électronégatif ionisable dudit étage d'ionisation,
- des moyens de création d'un champ électrique de manière à produire l'ionisation du gaz dans l'étage d'ionisation,
- des premiers moyens d'extraction d'un flux d'ions négatifs, des seconds moyens d'extraction d'un flux d'ions positifs, reliés à l'étage d'ionisation ;
- l'extraction d'un flux d'ions positifs et l'extraction d'un flux d'ions négatifs de même amplitude assurant la neutralité électrique du propulseur.

L'intérêt de l'invention réside notamment dans l'utilisation d'un unique étage d'ionisation et d'un unique gaz ionisable permettant de délivrer un flux d'ions négatifs et un flux d'ions positifs de même amplitude.

Avantageusement le propulseur à plasma selon l'invention peut comporter en outre des moyens de filtrage des électrons libérés dans l'étage d'ionisation, lors de l'ionisation du gaz.

Avantageusement le propulseur à plasma peut comprendre des moyens d'extraction de flux d'ions comportant au moins une grille polarisée.

Avantageusement le propulseur à plasma peut comprendre des moyens pour créer un champ électrique comportant deux éléments conducteurs placés aux extrémités de l'étage d'ionisation pour placer ledit étage sous tension, ou comportant une bobine alimentée par un courant radiofréquence.

Les moyens pour créer un champ électrique peuvent aussi être de type antenne hélicon alimentée par un courant radio-fréquence

Selon une variante de l'invention, le gaz électronégatif peut être du diiode.

Selon une variante de l'invention, le gaz électronégatif peur être de l'oxygène.

Selon une variante de l'invention, le propulseur plasma peut comprendre des moyens pour créer un champ alternatif générant un plasma pulsé (alternance de périodes ON et OFF) permettant l'extraction des flux d'ions dans la période OFF, période durant laquelle les électrons ont disparus (filtre temporel des électrons).

Avantageusement, le propulseur plasma peut comprendre des moyens pour générer un champ magnétique statique au sein de l'étage d'ionisation de manière à filtrer les électrons en régime stationnaire (filtre spatial).

Ces moyens peuvent être des aimants permanents placés en périphérie de l'étage d'ionisation pour créer le champ magnétique au sein dudit étage d'ionisation.

Selon une variante de l'invention, le propulseur à plasma peut comprendre des moyens d'extraction de flux d'ions négatifs et positifs dans une direction perpendiculaire à la direction du champ magnétique appliqué au niveau de l'étage d'ionisation. Avantageusement, dans ce cas, le propulseur à plasma peut comprendre un cylindre constitutif de l'étage d'ionisation et au moins un étage périphérique d'extraction monté sur ledit cylindre et équipé en surface de grilles polarisées.

L'invention sera mieux comprise et d'autres détails apparaitront à la lecture de la description qui va suivre donnée à titre non limitatif et grâce aux figures annexées parmi lesquelles :
- la figure 1 schématise un propulseur plasma selon l'art antérieur comprenant la propulsion d'un gaz positif accompagné d'un neutraliseur.
- la figure 2 schématise un exemple de propulseur selon l'invention comportant un gaz électronégatif pour générer simultanément un flux d'ions positifs et un flux d'ions négatifs
- la figure 3 illustre un exemple de propulseur selon l'invention, présentant deux grilles d'extraction polarisées positivement et négativement
- la figure 4 illustre une vue en perspective de variante d'étage d'extraction comprenant des paires de grilles polarisées positivement et négativement, selon un exemple de propulseur similaire à celui illustré en figure 3.

Dans l'exemple décrit ci-après, le propulseur selon l'invention comprend une structure alimentée en gaz électronégatif comme schématisée en figure 2 et comportant :
- un étage d'ionisation 1
- un étage de filtrage 2
- un étage d'extraction 3.

Un flux de gaz électronégatif A₂ est introduit dans l'étage d'ionisation 1. Sous l'action d'un champ électrique schématisé par la flèche représentative de la puissance électrique Pe, le gaz électronégatif génère des ions positifs A⁺, des ions négatifs A⁻ et des électrons e⁻. L'étage d'ionisation est couplé à un étage de filtrage 2 des électrons de manière à disposer dans l'étage d'extraction 3 d'un plasma d'ions positifs et d'ions négatifs dépourvus d'électrons grâce à des moyens de filtrage, pouvant être par exemple un champ magnétique statique. L'extraction du plasma est assurée dans le cas ici schématisé par deux grilles polarisées négativement 4 et positivement 5.

La poussée est donc assurée par les deux types d'ions (la charge négative et la charge positive). La neutralisation en aval n'est plus nécessaire car les faisceaux d'ions se neutralisent en aval (recombinaison) pour former un faisceau de molécules neutres rapides.

L'étage d'ionisation 1, peut utiliser n'importe quel type de couplage de l'énergie électrique au plasma (citons par exemple : deux plaques polarisées en continu, à basse fréquence ou en radiofréquence, une bobine alimentée en radiofréquence pour un couplage inductif, ou une source microonde.

L'étage de filtrage 2, peut être réalisé de deux manières au moins :
- (i) en modulant la création du plasma (plasmas pulsés : alternance ON-OFF de la puissance électrique) et en utilisant la période OFF pour l'extraction, période durant laquelle les électrons ont disparus par attachement sur les molécules. Selon cette configuration, les étages d'ionisation et de filtrage sont communs.
- (ii) en utilisant un champ magnétique statique pour piéger les électrons qui ont un rayon de Larmor beaucoup plus faible en raison du rapport de leurs masses respectives. Le rayon de Larmor est proportionnel à la masse des particules, il s'écrit : ${R}_{L} = \frac{{m}_{e , i} {u}_{e , i}}{eB}$

Où m_{e,i} et u_{e,i} sont respectivement la masse et la vitesse des électrons ou des ions, e est la charge élémentaire, et B l'amplitude du champ magnétique.

L'étage d'extraction 3 peut être constitué de grilles accélératrices dont les dimensions ne sont pas nécessairement similaires à celles des propulseurs à grille classique, car les propriétés des gaines de charge d'espace sont différentes en absence d'électrons.

La figure 3 illustre un exemple de prototype possible qui n'est qu'un exemple parmi les prototypes possibles.

Le système comprend un cylindre horizontal : l'étage d'ionisation 1, où le plasma dense est généré par application d'une tension radiofréquence à 13.56 MHz sur une antenne de type « hélicon », représenté par le sigle RF. Les sources hélicon sont connues pour produire une ionisation très efficace. Ce cylindre comporte en outre des moyens d'introduction 6 du gaz ionisable dans l'étage d'ionisation. Le diiode l₂ est utilisé comme carburant. Il s'agit d'un gaz très électronégatif permettant de former une forte quantité d'ions négatifs lourds (plus la masse est élevée plus la poussée est importante ; la masse de l₂ est 254 uma (unité de masse atomique). En outre, le seuil d'ionisation du diiode est bas (10.5 eV pour former l⁺) ce qui favorise la formation des ions positifs à faible coût énergétique. Cependant, tout gaz électronégatif peut a priori être utilisé (par exemple l'oxygène). Un champ magnétique statique B d'une intensité de l'ordre de 0.01-0.1 Tesla est appliqué dans le cylindre source, permettant de confiner les électrons dans le cylindre, comme représenté sur la figure 3. Il peut être généré par circulation de courant continu dans des bobines ou par des aimants permanents (positionnés en périphérie du cylindre et non-représentés).

Ce champ magnétique a deux fonctions :
- (i) augmenter l'efficacité d'ionisation grâce à un meilleur confinement des électrons et un meilleur chauffage du plasma par l'onde hélicon,
- (ii) créer le filtre magnétique pour les électrons, i.e. « magnétiser » les électrons, pour les empêcher de diffuser dans les étages d'extraction ionique 3.

Ces étages peuvent typiquement être équipés de grilles polarisées, comme représenté en figure 3, pour générer d'une part un flux d'ions négatifs lₓ⁻ et un flux d'ions positifs l_{y}⁺. Les ions positifs et négatifs générés dans l'étage d'ionisation (le cylindre horizontal) diffusent radialement dans les étages d'extraction car, contrairement aux électrons, ils ne sont pas magnétisés (le champ magnétique est assez faible et leur masse est très élevée, de sorte que leur rayon de Larmor est très supérieur au rayon du cylindre).

Selon une variante de l'invention, les étages d'extraction 3 illustrés en perspective sur la figure 4 peuvent également fonctionner avec des paires de grilles 41 et 51, (le système représenté sur les figures possède quatre paires, deux de chaque côté) ; l'une est polarisée négativement, pour accélérer les ions positifs, l'autre est polarisée positivement, pour accélérer les ions négatifs. Notons que les zones d'extraction peuvent avoir différentes formes géométriques ; toute géométrie est envisageable et cherchera à maximiser la surface d'extraction.

Finalement, les deux faisceaux d'ions extraits, de signes opposés, se neutralisent en aval (dans l'espace). La neutralisation est donc automatique et ne nécessite pas de faisceau additionnel d'électrons. Les deux faisceaux peuvent également se recombiner pour former un faisceau de molécules neutres rapides.

Typiquement avec un propulseur présentant une surface globale d'extraction d'environ 500 cm², une tension d'accélération de 1000V (obtenue en polarisant les grilles d'extraction de manière à optimiser l'optique ionique), on peut atteindre une densité de courant ionique de 10 mA/cm², et ainsi un courant total extrait de l'ordre de 5A. En prenant la masse de l'iode, ce courant correspond à un débit massique de carburant éjecté de 6.5 mg/s. En considérant une tension d'accélération de 1000 V, la vitesse d'éjection des ions sera de 40 km/s. En se référant aux équations présentées en introduction, ce débit massique et cette vitesse d'éjection conduisent aux performances suivantes : une poussée de 250 mN pour une impulsion spécifique de 4000s.

## Revendications

1. Propulseur à plasma comprenant l'extraction d'un flux d'ions positifs **caractérisé en ce qu'**il comprend :
• un unique étage d'ionisation (1),
• des moyens d'alimentation (6) en gaz électronégatif ionisable dudit étage d'ionisation,
• des moyens de création d'un champ électrique de manière à produire l'ionisation du gaz dans l'étage d'ionisation,
• des premiers moyens d'extraction d'un flux d'ions négatifs, des seconds moyens d'extraction d'un flux d'ions positifs, reliés à l'étage d'ionisation ;
• l'extraction d'un flux d'ions positifs et l'extraction d'un flux d'ions négatifs de même amplitude assurant la neutralité électrique du propulseur.

2. Propulseur à plasma selon la revendication 1, **caractérisé en ce qu'**il comporte en outre des moyens de filtrage des électrons (2) libérés dans l'étage d'ionisation, lors de l'ionisation du gaz.

3. Propulseur à plasma selon l'une des revendications 1 ou 2, **caractérisé en ce que** les moyens d'extraction de flux d'ions comprennent au moins une grille polarisée (4, 5).

4. Propulseur à plasma selon l'une des revendications 1 ou 2, **caractérisé en ce que** les moyens pour créer un champ électrique comprennent deux éléments conducteurs placés aux extrémités de l'étage d'ionisation pour placer ledit étage sous tension.

5. Propulseur à plasma selon l'une des revendications 1 à 4, **caractérisé en ce que** les moyens pour créer un champ électrique comprennent une bobine alimentée par un courant radiofréquence.

6. Propulseur plasma selon l'une des revendications 1 à 4, **caractérisé en ce que** les moyens pour créer un champ électrique comprennent une antenne hélicon alimentée par un courant radio-fréquence (RF).

7. Propulseur à plasma selon l'une des revendications 1 à 6, **caractérisé en ce que** le gaz électronégatif est de type diiode.

8. Propulseur à plasma selon l'une des revendications 1 à 6, **caractérisé en ce que** le gaz électronégatif est de l'oxygène.

9. Propulseur plasma selon l'une des revendications 2 à 8, **caractérisé en ce qu'**il comprend des moyens pour créer un champ alternatif générant un plasma pulsé permettant simultanément l'extraction des flux d'ions en absence de champ électrique et la filtration des électrons.

10. Propulseur plasma selon l'une des revendications 2 à 8, **caractérisé en ce qu'**il comprend des moyens pour générer un champ magnétique statique au sein de l'étage d'ionisation, de manière à filtrer les électrons.

11. Propulseur plasma selon la revendication 10, **caractérisé en ce qu'**il comprend des aimants permanents placés en périphérie de l'étage d'ionisation pour créer le champ magnétique au sein dudit étage d'ionisation.

12. Propulseur à plasma selon l'une des revendications 10 ou 11, **caractérisé en ce qu'**il comprend des moyens d'extraction de flux d'ions négatifs et positifs (41, 51) dans une direction perpendiculaire à la direction du champ magnétique appliqué au niveau de l'étage d'ionisation.

13. Propulseur à plasma selon la revendication 12, **caractérisé en ce qu'**il comprend un cylindre constitutif de l'étage d'ionisation, au moins un étage périphérique d'extraction monté sur ledit cylindre et équipé en surface de grilles polarisées positivement et négativement.

## Patentansprüche

1. Plasmatriebwerk umfassend die Extraktion eines positiven Ionenstroms, **dadurch gekennzeichnet, dass** es folgendes umfasst:
• Eine einzige Ionisationsstufe (1),
• Mittel für die Versorgung (6) der Ionisationsstufe mit ionisierbarem elektronegativem Gas ,
• Mittel zur Schaffung eines elektrischen Felds, um die Ionisierung des Gases in der Ionisationsstufe zu erzeugen,
• Erste Mittel zur Extraktion eines negativen Ionenstroms, zweite Mittel zur Extraktion eines positiven Ionenstroms, die mit der Ionisationsstufe verbunden sind;
• Die Extraktion eines positiven Ionenstroms und die Extraktion eines negativen Ionenstroms gleicher Amplitude gewährleisten die elektrische Neutralität des Triebwerks.

2. Plasmatriebwerk nach Anspruch 1, **dadurch gekennzeichnet, dass** es ferner Filtermittel für die in der Ionisationsstufe bei der Ionisierung des Gases freigesetzten Elektronen (2) enthält.

3. Plasmatriebwerk nach einem der Ansprüche 1 oder 2, **dadurch gekennzeichnet, dass** die Mittel zur Extraktion eines Ionenstroms zumindest ein polarisiertes Gitter (4, 5) umfassen.

4. Plasmatriebwerk nach einem der Ansprüche 1 oder 2, **dadurch gekennzeichnet, dass** die Mittel für die Schaffung eines elektrischen Felds zwei an den Enden der Ionisationsstufe platzierte leitende Teile umfassen, um die Stufe unter Strom zu setzen.

5. Plasmatriebwerk nach einem der Ansprüche 1 bis 4, **dadurch gekennzeichnet, dass** die Mittel für die Schaffung eines elektrischen Felds eine mit Radiofrequenzstrom gespeiste Spule umfassen.

6. Plasmatriebwerk nach einem der Ansprüche 1 bis 4, **dadurch gekennzeichnet, dass** die Mittel für die Schaffung eines elektrischen Felds eine mit Radiofrequenzstrom gespeiste Helicon-Antenne umfassen.

7. Plasmatriebwerk nach einem der Ansprüche 1 bis 6, **dadurch gekennzeichnet, dass** das elektronegative Gas vom Typ Diiode ist.

8. Plasmatriebwerk nach einem der Ansprüche 1 bis 6, **dadurch gekennzeichnet, dass** das elektronegative Gas Sauerstoff ist.

9. Plasmatriebwerk nach einem der Ansprüche 1 bis 8, **dadurch gekennzeichnet, dass** es Mittel zur Schaffung eines Wechselfelds umfasst, das ein gepulstes Plasma generiert, das gleichzeitig die Extraktion der Ionenströme bei fehlendem elektrischem Feld und die Filterung der Elektronen erlaubt.

10. Plasmatriebwerk nach einem der Ansprüche 2 bis 8, **dadurch gekennzeichnet, dass** es Mittel zur Generierung eines statischen Magnetfelds auf der Ionisationsstufe zur Filterung der Elektronen umfasst.

11. Plasmatriebwerk nach Anspruch 10, **dadurch gekennzeichnet, dass** es Permanentmagneten umfasst, die an der Peripherie der Ionisationsstufe platziert sind, um das Magnetfelds auf der Ionisationsstufe zu schaffen.

12. Plasmatriebwerk nach einem der Ansprüche 10 oder 11, **dadurch gekennzeichnet, dass** es Mittel für die Extraktion von negativen und positiven Ionenströmen (41, 51) in einer senkrechten Richtung zur Richtung des an der Ionisationsstufe anliegenden Magnetfelds umfasst.

13. Plasmatriebwerk nach Anspruch 12, **dadurch gekennzeichnet, dass** es einen die Ionisationsstufe bildenden Zylinder umfasst, zumindest eine auf den Zylinder montierte periphere Extraktionsstufe, und die an der Oberfläche mit positiv und negativ polarisierten Gittern ausgerüstet ist.

## Claims

1. A plasma thruster comprising the extraction of a positive ion flow, **characterized in that** it comprises:
• a single ionization stage (1),
• supply means (6) for supplying ionizable electronegative gas for said ionization stage,
• means for creating an electric field so as to produce the ionization of the gas in the ionization stage,
• first means for extracting a negative ion flow, second means for extracting a positive ion flow, connected to the ionization stage;
• extracting a positive ion flow and extracting a negative ion flow with the same amplitude ensuring the electrical neutrality of the thruster.

2. The plasma thruster according to claim 1, **characterized in that** it further includes means for filtering electrons (2) released in the ionization stage, during the ionization of the gas.

3. The plasma thruster according to one of claims 1 or 2, **characterized in that** the ion flow extraction means comprise at least one polarized gate (4, 5).

4. The plasma thruster according to one of claims 1 or 2, **characterized in that** the means for creating an electric field comprise two conductive elements placed at the end of the ionization stage to power said stage on.

5. The plasma thruster according to one of claims 1 to 4, **characterized in that** the means for creating an electric field comprise a coil powered by a radiofrequency current.

6. The plasma thruster according to one of claims 1 to 4, **characterized in that** the means for creating an electric field comprise a helicon antenna powered by a radiofrequency (RF) current.

7. The plasma thruster according to one of claims 1 to 6, **characterized in that** the electronegative gas is of the diiode type.

8. The plasma thruster according to one of claims 1 to 6, **characterized in that** the electronegative gas is oxygen.

9. The plasma thruster according to one of claims 2 to 8, **characterized in that** it comprises means for creating an alternating field generating a pulsed plasma allowing the simultaneous extraction of the ion flows without an electric field and filtration of the electrons.

10. The plasma thruster according to one of claims 2 to 8, **characterized in that** it comprises means for generating a static magnetic field within the ionization stage, so as to filter the electrons.

11. The plasma thruster according to claim 10, **characterized in that** it comprises permanent magnets placed on the periphery of the ionization stage to create a magnetic field within said ionization stage.

12. The plasma thruster according to one of claims 10 or 11, **characterized in that** it comprises means for extracting negative and positive ion flows (41, 51) in a direction perpendicular to the direction of the magnetic field applied at the ionization stage.

13. The plasma thruster according to claim 12, **characterized in that** it comprises a cylinder making up the ionization stage, at least one peripheral extraction stage mounted on said cylinder and equipped on the surface with positively and negatively polarized gates.
